# EUROPÄISCHE PATENTANMELDUNG

(11) **EP 2 815 998 A1**
(43) Veröffentlichungstag der Anmeldung: **24.12.2014**
(21) Anmeldenummer: 14172676.0
(22) Anmeldetag: 17.06.2014
(51) Int. Cl.: B65H 69/04

(54) **Vorrichtung und Verfahren zum Herstellen eines Knotens**

(30) Priorität: 17.06.2013 DE 102013010038
(71) Anmelder: Hunter Douglas Industries Switzerland GmbH, 6006 Luzern (CH)
(72) Erfinder: Geister, Thomas, 27576 Bremerhaven (DE)
(74) Vertreter: Tappe, Udo

(57) **Zusammenfassung**

Die Erfindung betrifft eine Vorrichtung (10) zum Herstellen eines Knotens in mindestens einer Schnur (35) mit einer Hülse (11) zum mindestens teilweisen Umlegen der Schnur (35) um den Außenumfang der Hülse (11), und mit einem Dorn (13), der mindestens teilweise in einem Hülseninnenraum (12) innerhalb der Hülse (11) angeordnet ist, wobei eine Verschiebbarkeit der Hülse (11) und des Dorns (13) relativ zueinander gegeben ist. Um den Aufbau zu vereinfachen und wartungsarm zu gestalten sowie ein schnelleres, genaueres und/oder reproduzierbares Herstellen eines Knotens zu ermöglichen, ist die Vorrichtung (10) dadurch gekennzeichnet, dass die Hülse (11) eine Spaltkulisse (25) zum Führen der Schnur (35) innerhalb des Hülseninnenraumes (12) der Hülse (11) hat.

## Beschreibung

Die Erfindung betrifft eine Vorrichtung zum Herstellen eines Knotens in mindestens einer Schnur mit einer Hülse zum mindestens teilweisen Umlegen der Schnur um den Außenumfang der Hülse, und mit einem Dorn, der mindestens teilweise in einem Hülseninnenraum innerhalb der Hülse angeordnet ist, wobei eine Verschiebbarkeit der Hülse und des Dorns relativ zueinander gegeben ist. Des Weiteren betrifft die Erfindung ein Verfahren zum Herstellen eines Knotens in mindestens einer Schnur, insbesondere mit einer erfindungsgemäßen Vorrichtung, bei dem ein Schnurende zum Bilden einer Schlaufe um einen Außenumfang einer Hülse umgelegt wird, bei dem das Schnurende anschließend die Schlaufenöffnung der Schlaufe kreuzend geführt wird, und bei dem das Schnurende durch die Schlaufe hindurch gesteckt wird.

Eine derartige Vorrichtung und ein derartiges Verfahren ist aus der DE 43 14 945 B4 bekannt. Hierbei dient die Vorrichtung zum Verbinden zweier Schnurenden.

Nachteilig ist bei bekannten Vorrichtungen zum Herstellen eines Knotens ein oftmals komplexer Aufbau mit einer Vielzahl mechanisch beweglicher Teile. Hierdurch ist die Gefahr einer Fehlfunktion sowie der Wartungsaufwand erhöht.

Insbesondere im Bereich der Herstellung von Verschattungsanlagen muss das Ende einer Schnur oftmals mit einem Knoten versehen werden. Beispielsweise muss ein Schnurende einer Betätigungsschnur bei der Herstellung eines Plissees mit einem einfachen Knoten ausgestattet werden, um das Ende der Betätigungsschnur mittels des Knotens an einer vorgegebenen Stelle des Plissees festsetzen zu können. Bei einer Herstellung eines solchen Knotens von Hand ist von Nachteil, dass dies einen erhöhten Zeitaufwand erfordert. Zudem ist ein einfaches und schnelles Herstellen eines Knotens, insbesondere an einer gleichen Stelle an den Schnüren mehrerer Plissees, nicht gewährleistbar und hängt zu einem erheblichen Anteil von den Fähigkeiten des jeweils eingesetzten Personals ab.

Es ist somit die der Erfindung zugrunde liegende Aufgabe eine Vorrichtung und/oder ein Verfahren der eingangs genannten Art derart weiter zu entwickeln, dass der Aufbau vereinfacht und wartungsarm ist sowie ein schnelleres, genaueres und/oder reproduzierbares Herstellen eines Knotens ermöglicht ist.

Die der Erfindung zugrunde liegende Aufgabe wird durch eine Vorrichtung der eingangs genannten Art gelöst, wobei die Hülse eine Spaltkulisse zum Führen der Schnur innerhalb des Hülseninnenraumes der Hülse hat. Des Weiteren wird die der Erfindung zugrunde liegende Aufgabe durch ein Verfahren der eingangs genannten Art gelöst, bei dem das Schnurende nach dem Umlegen um den Außenumfang der Hülse durch eine Spaltkulisse der Hülse in einen Hülseninnenraum innerhalb der Hülse geführt wird.

Hierbei ist von Vorteil, dass aufgrund der Spaltkulisse in der Hülse die Schnur bzw. das Schnurende auf einfache Weise, insbesondere per Hand, zumindest mit einem Schnurabschnitt in das Innere der Hülse bzw. in den Hülseninnenraum einführbar ist. Insbesondere kreuzt der Schnurabschnitt und/oder das Schnurende die zuvor gebildete Schlaufe der Schnur. Hierzu kann das Schnurende die Schlaufenöffnung der Schlaufe überspannend oder unterspannend geführt werden. Hierdurch ist ein anschließendes Durchführen des Schnurendes durch die Schlaufe der Schnur auf einfache Weise realisierbar. Insbesondere ist hierdurch eine in ihrem mechanischen Aufbau einfache Vorrichtung realisierbar, die ein schnelles, genaues und reproduzierbares Knoten, vorzugsweise per Hand, ermöglicht. Vorzugsweise ist die Verschiebbarkeit der Hülse und des Dorns in Bezug zueinander in Längsrichtung des Dorns und/oder der Hülse gegeben. Insbesondere ist die Hülse relativ zum, vorzugsweise feststehenden, Dorn in Längsrichtung des Dorns und/oder der Hülse verschiebbar. Alternativ kann der Dorn relativ zur, insbesondere feststehenden Hülse, in Längsrichtung des Dorns und/oder der Hülse verschiebbar sein.

Unter eine Schnur werden im Rahmen der vorliegenden Erfindung auch Fäden, Seile, Stricke und/oder Drähte verstanden. Vorzugsweise ist die erfindungsgemäße Vorrichtung zum Herstellen eines Knotens an einem Schnurende einer einzelnen Schnur vorgesehen. Alternativ kann die erfindungsgemäße Vorrichtung zum Verbinden zweier Schnurenden, insbesondere von zwei Schnüren, mittels eines Knotens dienen. Hierzu werden die beiden Schnurenden gemeinsam und im Wesentlichen parallel zueinander angeordnet.

Nach einer Weiterbildung der erfindungsgemäßen Vorrichtung ist die Spaltkulisse einem freien Ende der Hülse zugeordnet. Insbesondere ist ein von dem freien Ende abgewandtes Ende der Hülse einer Arbeitsfläche und/oder einem Bearbeitungstisch zugewandt. Somit ist das freie Ende der Hülse von der Arbeitsfläche und/oder dem Bearbeitungstisch abgewandt. Insbesondere weist die Spaltkulisse eine erste Spaltöffnung in der Hülse auf, die quer, insbesondere rechtwinklig, zur Axialrichtung bzw. Längsrichtung der Hülse ausgerichtet ist. Vorzugsweise ist die erste Spaltöffnung C-förmig und/oder ringabschnittsartig ausgebildet. Insbesondere ist die erste Spaltöffnung koaxial zu einer Längsmittelachse der Hülse angeordnet.

Vorzugsweise weist die Spaltkulisse eine zweite Spaltöffnung in der Hülse auf, die in Axialrichtung bzw. Längsrichtung der Hülse ausgerichtet ist. Insbesondere sind die erste Spaltöffnung und die zweite Spaltöffnung miteinander verbunden. Vorzugsweise stellt die Spaltkulisse bzw. stellen die Spaltöffnungen Durchbrüche in der Hülse dar, mittels derer der Hülseninnenraum vom Außenumfang der Hülse her und/oder radial zur Längsachse der Hülse zugänglich ist. Insbesondere geht ein erstes Ende der zweiten Spaltöffnung in die erste Spaltöffnung über. Die erste Spaltöffnung und die zweite Spaltöffnung können hinsichtlich ihrer Längsachsen quer, insbesondere rechtwinklig, zueinander angeordnet sein. Insbesondere geht ein erstes Ende der zweiten Spaltöffnung in ein Ende der ersten Spaltöffnung über. Vorzugsweise bilden die erste Spaltöffnung und die zweite Spaltöffnung eine im Wesentlichen L-förmige Spaltkulisse. Ein von dem ersten Ende abgewandtes zweites Ende der zweiten Spaltöffnung kann das freie Ende der Hülse spalten. Somit kann die Hülse im Bereich der zweiten Spaltöffnung einen C-förmigen Querschnitt aufweisen.

Gemäß einer weiteren Ausführungsform hat der Dorn auf einer, insbesondere dem freien Ende der Hülse zugewandten, Stirnseite eine Auflagenut zum Auflegen und/oder Führen der Schnur und/oder eines Schnurabschnittes. Insbesondere schneidet die Längsachse der Auflagenut, insbesondere quer und/oder im Wesentlichen rechtwinklig, die Längsachse der zweiten Spaltöffnung. Der Dorn kann feststehend ausgebildet sein. Beispielsweise kann der Dorn mit seinem von der Auflagenut abgewandten Ende auf einer Arbeitsfläche montiert sein. Im Bereich des von der Auflagenut abgewandten Endes des Dorns kann der Dorn eine Verdickung aufweisen, wobei die Verdickung als ein Fuß des Dornes dienen kann.

Nach einer Weiterbildung hat die Hülse an einem freien Ende einen, insbesondere im Querschnitt C-förmigen, Wellenabschnitt zum Umlegen für die Schnur und/oder einen Schnurabschnitt. Insbesondere ist der Wellenabschnitt einstückig mit der Hülse ausgebildet. Vorzugsweise hat der Wellenabschnitt eine sich quer, insbesondere rechtwinklig, zum Außenumfang erstreckende, insbesondere ringabschnittsförmig ausgebildete, Auflagefläche zum teilweisen Auflegen und/oder Führen der Schnur. Die ringabschnittsartige Auflagefläche erstreckt sich somit stegartig von der Außenumfangsfläche der Hülse weg. Insbesondere umläuft die ringabschnittsartige Auflagefläche die Hülse bzw. den Wellenabschnitt in einem Winkelbereich kleiner 180°, insbesondere kleiner als 135°, besonders bevorzugt von 90° oder weniger. Vorzugsweise ist ein Ende der Auflagefläche einem Übergangsbereich der ersten Spaltöffnung zur zweiten Spaltöffnung zugeordnet. Der Wellenabschnitt kann zum Führen der umgelegten Schnur tailliert ausgebildet sein. Des Weiteren kann der Wellenabschnitt an seinem freien Ende und/oder an einem von dem freien Ende abgewandten Ende einen mindestens teilweise umlaufenden Grat aufweisen. Hierdurch kann ein Umlegen der Schnur und/oder eines Schnurabschnittes um den Wellenabschnitt erleichtert und ein unbeabsichtigtes vorzeitiges Abstreifen von dem Wellenabschnitt vermieden werden.

Gemäß einer weiteren Ausführungsform ist die Hülse in Bezug zum Dorn zwischen einer ersten Endposition und einer zweiten Endposition hin und her bewegbar. Vorzugsweise sind die Hülse und der Dorn relativ zueinander zwischen einer ersten Endposition und einer zweiten Endposition hin und her bewegbar. Insbesondere ist der Dorn feststehend ausgebildet, wobei die Hülse in Bezug zum Dorn und in Längsrichtung des Dorns verschiebbar ist. Vorzugsweise ist die Hülse aus der zweiten Endposition mittels einer Rückstellkraft, insbesondere mittels einer Rückstelleinrichtung, selbsttätig in die erste Endposition bewegbar. Die Rückstelleinrichtung kann als eine Feder, insbesondere eine Druckfeder, ausgebildet sein. Die Hülse kann per Hand aus der ersten Endposition in die zweite Endposition bewegt bzw. verschoben werden. Sobald die Hülse los gelassen wird, bewegt die Rückstelleinrichtung die Hülse aus der zweiten Endposition zurück in die erste Endposition. Alternativ kann der Dorn in Bezug zur, insbesondere feststehenden, Hülse zwischen einer ersten Endposition und einer zweiten Endposition hin und her bewegbar sein.

Die erste Endposition kann als eine Umlegposition zum Umlegen der Schnur und/oder eines Schnurabschnittes um die Hülse vorgesehen sein, in der die Hülse über das stirnseitige Ende des Dorns hinaus steht. Hierbei kann die Schnur und/oder ein Schnurabschnitt zum Bilden einer Schlaufe um die Hülse herum geführt und an den Außenumfang der Hülse angelegt werden. Vorzugsweise ist die zweite Endposition als eine Durchführposition zum teilweisen Durchführen der Schnur, insbesondere zum Durchführen des Schnurendes, durch eine Schnurschlaufe vorgesehen, in der das stirnseitige Ende des Dorns über das freie Ende der Hülse hinaus steht. Hierbei ist mittels des Dorns, insbesondere der Auflagenut, das Schnurende durch die zuvor gebildete Schlaufe der Schnur hindurch führbar. Aufgrund eines Ziehens an der Schnur bzw. dem Schnurende ist der gewünschte Knoten festziehbar. Vorzugsweise ist die Schnur in einem von dem Schnurende und/oder dem Bereich für den Knoten abgewandten Bereich fest gesetzt. Hierdurch ist ein Festziehen des Knotens erleichtert.

Nach einer Weiterbildung des erfindungsgemäßen Verfahrens wird das Schnurende und/oder ein Schnurabschnitt über eine Stirnseite eines mindestens teilweise innerhalb des Hülseninnenraumes angeordneten Dorns geführt. Insbesondere wird das Schnurende aufgrund einer Verschiebebewegung der Hülse und des Dorns relativ zueinander durch die Schlaufe hindurch geführt. Vorzugsweise wird das Schnurende aufgrund einer axialen Relativbewegung der Hülse zum Dorn durch die Schlaufe hindurch geführt. Insbesondere wird die Hülse in Längsrichtung des Dorns verschoben, so dass die Stirnseite des Dorns aus dem freien Ende der Hülse heraustritt. Alternativ wird das Schnurende aufgrund einer axialen Relativbewegung des Dorns zur Hülse durch die Schlaufe hindurch geführt. Vorzugsweise wird der Dorn in Längsrichtung der Hülse verschoben, so dass die Stirnseite des Dorns aus dem freien Ende der Hülse heraustritt.

Von besonderem Vorteil ist die Verwendung einer erfindungsgemäßen Vorrichtung und/oder eines erfindungsgemäßen Verfahrens zum Herstellen eines Knotens an einem Ende einer Betätigungsschnur für eine Verschattungsanlage, insbesondere bei einem Plissee, vorzugsweise während der werkseitigen Herstellung der Verschattungsanlage und/oder des Plissees.

Nachfolgend wird die Erfindung anhand der Figuren näher erläutert. Es zeigen:
- Fig. 1: eine perspektivische Darstellung einer erfindungsgemäßen Vorrichtung,
- Fig. 2: eine erste Seitenansicht der erfindungsgemäßen Vorrichtung in einer ersten Endposition,
- Fig. 3: die erste Seitenansicht der erfindungsgemäßen Vorrichtung nach Fig. 2 mit gestrichelt dargestellten verdeckten Linien,
- Fig. 4: eine weitere Seitenansicht der erfindungsgemäßen Vorrichtung in einer zweiten Endposition,
- Fig. 5: eine perspektivische Darstellung der erfindungsgemäßen Vorrichtung mit einem umgelegten und eingelegten Schnurende,
- Fig. 6: eine perspektivische Teildarstellung eines Bearbeitungstisches mit der erfindungsgemäßen Vorrichtung, und
- Fig. 7: ein schematisches Ablaufdiagramm für ein erfindungsgemäßes Verfahren.

Fig. 1 zeigt eine perspektivische Darstellung einer erfindungsgemäßen Vorrichtung 10. Die Vorrichtung 10 weist eine Hülse 11 auf. In einem mittels der Hülse 11 definierten Hülseninnenraum 12 innerhalb der Hülse 11 ist zumindest teilweise ein Dorn 13 angeordnet. Eine Stirnfläche eines ersten Endes 14 des Dorns 13 ist einer Arbeitsfläche 15 eines Bearbeitungstisches 16 zugewandt. Im Einzelnen liegt die Stirnfläche des ersten Endes 14 des Dorns 13 auf der Arbeitsfläche 15 auf. Hierbei ist der Dorn 13 auf hier nicht näher gezeigte Weise fest mit der Arbeitsfläche 15 bzw. dem Bearbeitungstisch 16 verbunden. Bei dem hier gezeigten Ausführungsbeispiel ist der Dorn 13 hinsichtlich seiner Axialausrichtung rechtwinklig zur Ebene der Arbeitsfläche 15 angeordnet. An einem von dem ersten Ende 14 abgewandten zweiten Ende 17 des Dorns 13 ist auf einer freien Stirnseite des Dorns 13 eine Auflagenut 18.

Die Hülse 11 ist in Axialrichtung des Dorns 13 auf den Dorn 13 aufgesteckt. Bei diesem Ausführungsbeispiel weist die Hülse 11 einen Rohrabschnitt 19, einen Hülsenkragen 20 und einen Wellenabschnitt 21 auf. Der Rohrabschnitt 19 ist dem ersten Ende 14 des Dorns 13 zugewandt. Von dem ersten Ende 14 des Dorns 13 abgewandt schließt sich an den Rohrabschnitt 19 der Hülsenkragen 20 an. Der Durchmesser des Hülsenkragens 20 ist größer als der Durchmesser des Rohrabschnittes 11. Somit steht der Hülsenkragen 20 über die Außenumfangsfläche des Rohrabschnittes 19 über, wodurch der Hülsenkragen 20 eine sich quer bzw. rechtwinklig zur Außenumfangsfläche des Rohrabschnittes 19 erstreckende Spannfläche 22 bereit stellt.

Zwischen dieser Spannfläche 22 und der Arbeitsfläche 15 ist eine Rückstelleinrichtung 23 angeordnet. Die Rückstelleinrichtung 23 ist bei diesem Ausführungsbeispiel als eine Druckfeder 23 ausgebildet, die sich um den Außenumfang des Rohrabschnittes 19 windet.

An dem von dem Rohrabschnitt 19 abgewandten Ende des Hülsenkragens 20 schließt sich der Wellenabschnitt 21 der Hülse 11 an. Der Durchmesser des Wellenabschnittes 21 ist bei diesem Ausführungsbeispiel kleiner als der Durchmesser des Hülsenkragens 20 und kleiner als der Durchmesser des Rohrabschnittes 19. Der Wellenabschnitt 21 ist hinsichtlich seines Querschnittes im Wesentlichen C-förmig ausgebildet. Das von dem ersten Ende 14 des Dorns 13 abgewandte Ende der Hülse 11 mit dem Wellenabschnitt 21 wird als ein freies Ende der Hülse 11 aufgefasst.

Der Wellenabschnitt 21 weist eine sich in diesem Ausführungsbeispiel rechtwinklig zur Außenumfangsfläche des Wellenabschnittes 21 erstreckende kreisringabschnittsförmige Auflagefläche 24 auf. Des Weiteren weist der Wellenabschnitt 21 eine Spaltkulisse 25 auf, die anhand der folgenden Figuren näher erläutert wird.

Fig. 2 zeigt eine erste Seitenansicht der erfindungsgemäßen Vorrichtung 10 in einer ersten Endposition. Diese Endposition entspricht auch der in Fig. 1 dargestellten Position der Vorrichtung 10.

Die Hülse 11 ist zum Führen der Hülse 11 entlang der Axialrichtung des Dorns 13 mit dem Dorn 13 beweglich verbunden. Bei diesem Ausführungsbeispiel weist der Dorn 13 eine Führungsnut 26 auf, die sich in Axialrichtung des Dorns 13 erstreckt. Hier ist die Führungsnut 26 als ein Langloch ausgebildet. In die Führungsnut 26 greift ein Stift 27 ein, der fest mit der Hülse 11 verbunden ist. Hier ist der Stift 27 dem Rohrabschnitt 19 zugeordnet. Bei diesem Ausführungsbeispiel durchläuft der Stift 27 den Dorn 13 bzw. die Führungsnut 26 von einer Seite des Rohrabschnittes 19 zu einer weiteren abgewandt liegenden Seite des Rohrabschnittes 19.

In der ersten Endposition ist die Hülse 11 mittels der Rückstelleinrichtung 23 in Längsrichtung der Führungsnut 26 und von dem ersten Ende 14 des Dorns 13 weg gedrückt. Hierbei liegt der Stift 27 in einem von dem ersten Ende 14 des Dorns 13 abgewandten Ende der Führungsnut 26.

Des Weiteren steht die Hülse 11, nämlich der Wellenabschnitt 21, über dem zweiten Ende 17 des Dorns 13 hinaus. Die Stirnseite des zweiten Endes 17 des Dorns 13 schließt in der Seitenansicht im Wesentlichen bündig mit einer dem Wellenabschnitt 21 zugewandten Kante des Hülsenkragens 20 ab.

Die Spaltkulisse 25 der Hülse 11 bzw. des Wellenabschnittes 21 hat eine erste Spaltöffnung 28 und eine zweite Spaltöffnung 29. Die erste Spaltöffnung 28 erstreckt sich quer, hier nämlich rechtwinklig, zur Längsachse der Hülse 11 bzw. des Dorns 13. Die erste Spaltöffnung 28 ist kreisringabschnittsförmig bzw. C-förmig ausgebildet. Die erste Spaltöffnung 28 ist in der Hülse 11 an einem dem Hülsenkragen 20 zugewandten bzw. unmittelbar benachbarten Ende des Wellenabschnittes 21 angeordnet. In der ersten Endposition ist das zweite Ende 17 des Dorns 13 innerhalb des Hülsenkragens 20 angeordnet, wobei der Hülseninnenraum 12 innerhalb des Wellenabschnittes 21 mittels der ersten Spaltöffnung 28 zugänglich ist.

Die zweite Spaltöffnung 29 ist in Axialrichtung der Hülse 11 ausgerichtet und spaltet den Wellenabschnitt 21 in axialer Richtung. Hierbei geht ein erstes Ende der zweiten Spaltöffnung 29 in die erste Spaltöffnung 28 über, wodurch die Spaltkulisse 25 realisiert ist.

Im Wesentlichen ist die Auflagefläche 24 in der Ebene der ersten Spaltöffnung 28 angeordnet. Der Wellenabschnitt 21 hat an einem der ersten Spaltöffnung 28 zugewandten Ende einen Grat 30 um die Außenumfangsfläche des Wellenabschnittes 21, um ein unbeabsichtigtes Abrutschen einer hier nicht näher dargestellten Schnur von dem Wellenabschnitt 21 in die erste Spaltöffnung 28 zu vermeiden..

Fig. 3 zeigt die erste Seitenansicht der erfindungsgemäßen Vorrichtung nach Fig. 2 mit gestrichelt dargestellten verdeckten Linien. Der Dorn 13 besteht aus einem ersten Schaftteil 31 mit der Führungsnut 26 und einem zweiten Schaftteil 32. Das zweite Schaftteil 32 hat einen geringeren Durchmesser als das erste Schaftteil 31 und ist in Verlängerung des ersten Schaftteils 31 an dem von dem ersten Ende 14 abgewandten Ende des ersten Schaftteils 31 angeordnet.

Die Hülse 11 ist in Längsrichtung des ersten Schafteils 31 beweglich auf dem ersten Schaftteil 31 geführt. Hierbei entspricht der Innendurchmesser des Rohrabschnittes 19 und des Hülsenkragens 20 im Wesentlichen dem Außendurchmesser des ersten Schaftteils 31.

Der Innendurchmesser des Wellenteils 21 ist geringer als der Innendurchmesser des Rohrabschnittes 19 bzw. des Hülsenkragens 20 und entspricht im Wesentlichen dem Außendurchmesser des zweiten Schaftteils 32.

Der Hülsenkragen 20 hat eine Rampe 33, die von dem Rohrabschnitt 19 zugewandten Ende des Hülsenkragens 20 in Richtung der Spaltkulisse 25 des Wellenabschnittes 21 geneigt ist. Somit wird der Außendurchmesser aufgrund der Rampe 33 ausgehend vom größten Außendurchmesser des Hülsenkragens 20 kontinuierlich bis auf etwa den Außendurchmesser des Wellenabschnittes 21 reduziert. Die Rampe 33 ist bei diesem Ausführungsbeispiel als ein konischförmiger Abschnitt des Hülsenkragens 20 ausgebildet, der auf die erste Spaltöffnung 28 zuführt.

Fig. 4 zeigt eine weitere Seitenansicht der erfindungsgemäßen Vorrichtung in einer zweiten Endposition. In der zweiten Endposition ist die Hülse 11 gegen die Rückstellkraft der Rückstelleinrichtung 23 entlang des Dorns 13 in Richtung des ersten Endes 14 des Dorns 13 verschoben.

In der zweiten Endposition durchstößt das zweite Ende 17 des Dorns 13 vollständig die Hülse 11 bzw. den Wellenabschnitt 21. Hierbei steht das stirnseitige Ende des Dorns 13 mit der Auflagenut 18 über das freie Ende der Hülse 11 bzw. des Wellenabschnittes 21 hinaus.

Bei diesem Ausführungsbeispiel ist der Verfahrweg der Hülse 11 in Richtung des ersten Endes 14 mittels der Länge der Führungsnut 26 begrenzt. Somit liegt der Stift 27 in der zweiten Endposition in einem dem ersten Ende 14 zugewandten Ende der Führungsnut 26.

Die Hülse 11 ist per Hand aus der ersten Endposition gemäß Fig. 1 bis 3 in die zweite Endposition gemäß Fig. 4 verschiebbar. Sobald die Hülse 11 losgelassen wird, verfährt die Hülse 11 aufgrund der Rückstelleinrichtung 23 selbsttätig in die erste Endposition zurück.

Fig. 5 zeigt eine perspektivische Darstellung der erfindungsgemäßen Vorrichtung 10 mit einem umgelegten und eingelegten Schnurende 34. Die Hülse 11 befindet sich in der ersten Endposition. Das Schnurende 34 einer Schnur 35 ist ausgehend von der Auflagefläche 24 einmal um den Außenumfang des Wellenabschnittes 21 zum Bilden einer Schlaufe herum geführt. Bei diesem Ausführungsbeispiel liegt die Schnur 35 auf der Auflagefläche 24 und dem Grat 30 auf. Dabei bildet die Schnur 35 einen ersten Strangabschnitt 37. Der erste Strangabschnitt 37 ist im Wesentlichen parallel zur Ebene der Auflagefläche 24 und um den Wellenabschnitt 21 herum geführt.

Im Bereich einer Schnurkreuzung 36 ist die Schnur 35 auf der von der Auflagefläche 24 abgewandten Seite über den ersten Strangabschnitt 37 geführt. Sodann ist die Schnur 35 als ein zweiter Strangabschnitt 38 in die erste Spaltöffnung 28 der Spaltkulisse 25 hinein geführt. Hierbei ist der zweite Strangabschnitt 38 quer, insbesondere rechtwinklig, zur Längsausrichtung des ersten Strangabschnitts 37 ausgerichtet. Des Weiteren liegt der zweite Strangabschnitt 38 in der Ebene der zweiten Spaltöffnung 29. Somit liegt der zweite Strangabschnitt 38 unterhalb des ersten Strangabschnittes 37. Die Schnurkreuzung 36 ist in einem Übergangsbereich der zweiten Spaltöffnung 29 zu der Auflagefläche 24 angeordnet.

Fig. 6 zeigt eine perspektivische Teildarstellung eines Bearbeitungstisches 39 mit der erfindungsgemäßen Vorrichtung 10. Die Vorrichtung 10 ist auf einer Arbeitsfläche 15 montiert. Der Bearbeitungstisch 39 ist zum Herstellen einer hier nicht näher dargestellten Verschattungsanlage, bei diesem Ausführungsbeispiel einem Plissee, ausgebildet. Hierbei ist die Vorrichtung 10 zum Herstellen eines Knotens an einem Schnurende einer Betätigungsschnur für die Verschattungsanlage vorgesehen.

Fig. 7 zeigt ein schematisches Ablaufdiagramm für ein erfindungsgemäßes Verfahren. Nach dem Start des Verfahrens gemäß einem Schritt S 10 erfolgt in einem Schritt S 11 eine Schlaufenbildung.

Hierzu wird das Schnurende 34 der Schnur 35 um den Außenumfang der Hülse 11 herum gelegt. Die Schnur 35 wird derart um die Hülse 11 herum gelegt, dass sich die Schnur 35 in der Schnurkreuzung 36 schneidet und somit eine Schlaufe gebildet ist.

Sodann erfolgt gemäß einem Schritt S 12 eine Spaltkulissenführung. Hierbei wird das Schnurende 35 in die erste Spaltöffnung 28 der Spaltkulisse 25 eingeführt, wobei das Schnurende 34 die Schlaufenöffnung der zuvor gebildeten Schlaufe unterspannend geführt wird. Somit kreuzt das Schnurende 34 die Schlaufe bzw. Schlaufenöffnung.

Anschließend erfolgt in einem Schritt S 13 eine Hülsenbetätigung. Bei der Hülsenbetätigung wird die Hülse 11 aus der ersten Endposition in die zweite Endposition bewegt. Hierbei wird das lose Schnurende 34 mittels des Dorns 13 durch die Schlaufe der Schnur 35 hindurch gesteckt. Sodann lässt sich durch Ziehen an dem Schnurende 34 der gewünschte Knoten fest ziehen. Das Verfahren ist sodann mit einem Schritt S 14 beendet.

Nachfolgend wird die Funktionsweise der erfindungsgemäßen Vorrichtung anhand der Fig. 1 bis 7 näher erläutert:
Zum Herstellen eines Knotens an dem Schnurende 34 einer Schnur 35, die beispielsweise für eine Verschattungsanlage als Betätigungsschnur vorgesehen ist, wird das Schnurende 34 zunächst ausgehend von der Auflagefläche 24 über die zweite Spaltöffnung 29 hinweg und anschließend um den Außenumfang des Wellenabschnittes 21 herum geführt. Hierbei ist die zweite Spaltöffnung 29 unmittelbar benachbart zu der Auflagefläche 24 angeordnet.

Die Schnur 35 bildet den ersten Strangabschnitt 37, der an der Auflagefläche 24 und am Außenumfang des Wellenabschnittes 21 anliegt. Aufgrund eines einmaligen Herumführens der Schnur 35 um den Wellenabschnitt 21 wird eine Schlaufe gebildet. Hierbei schneidet bzw. kreuzt die Schnur 35 den ersten Strangabschnitt 37 in der Schnurkreuzung 36 im Bereich eines Überganges der zweiten Spaltöffnung 29 zu der Auflagefläche 24 bzw. zu der ersten Spaltöffnung 28.

In dem Bereich der Schnurkreuzung 36 wird die Schnur 35 zunächst auf der von der Auflagefläche 24 abgewandten Seite des Strangabschnitts 37 geführt. Unmittelbar hinter dem Bereich der Schnurkreuzung 36 wird die Schnur 35 sodann auf die der ersten Spaltöffnung 28 zugewandten Seite des Strangabschnitts 37 geführt. Hierdurch ist das Schnurende 34 mit dem zweiten Strangabschnitt 38 in die erste Spaltöffnung 28 der Spaltkulisse 25 einführbar. Der zweite Strangabschnitt 38 wird zumindest teilweise durch die erste Spaltöffnung 28 in den Hülseninnenraum 12 innerhalb der Hülse 11 bzw. des Wellenabschnittes 21 eingeführt.

Der zweite Strangabschnitt 38 wird derart positioniert, dass dieser im Wesentlichen parallel zur Ebene der Schlaufe und die Schlaufe kreuzend angeordnet ist. Der zweite Strangabschnitt 38 ist im Wesentlichen mittig zur Hülse 11 bzw. dem Dorn 13 ausgerichtet, wobei das Schurende 34 seitlich außerhalb der Hülse 11 bzw. des Wellenabschnittes 21 ist. Hierbei schneidet die Längsachse des zweiten Strangabschnittes 38 die Längsachse der zweiten Spaltöffnung 29.

Anschließend wird die Hülse 11 entgegen der Rückstellkraft der Rückstelleinrichtung 23 aus der ersten Endposition in Richtung des ersten Endes 14 in die zweite Endposition gedrückt.

Hierdurch gelangt der zweite Strangabschnitt 38 zumindest teilweise in Kontakt mit der stirnseitig an dem fest stehenden Dorn 13 angeordneten Auflagenut 18. Der zweite Strangabschnitt 38 bzw. das Schnurende 34 wird durch die Schlaufe und im Wesentlichen parallel zur Längsausrichtung der zweiten Spaltöffnung 29 durch die zweite Spaltöffnung 29 in Axialrichtung der Hülse 11 bzw. des Dorns 13 hindurch geführt. Hierbei tritt das Schnurende 36 zusammen mit der Stirnseite des Dorns 13 aus der stirnseitigen Öffnung des Hülseninnenraums 12 am freien Ende der Hülse 11 heraus.

Sodann wird aufgrund eines Zugs an dem Schnurende 34 die Schlaufe von dem Wellenabschnitt 21 in Axialrichtung der Hülse 11 bzw. des Dorns 13 und von dem ersten Ende 14 des Dorns 13 weg gerichtet abgezogen. Sobald die Schlaufe von der Vorrichtung 10 gelöst ist, wird der Knoten durch Ziehen an dem Schnurende 34 fest gezogen.

Anschließend oder alternativ bereits vor dem Abziehen der Schlaufe von dem Wellenabschnitt 21 wird die Hülse 11 freigegeben bzw. los gelassen, wodurch die Hülse 11 aufgrund der Rückstellkraft der Rückstelleinrichtung 23 selbsttätig aus der zweiten Endposition in die erste Endposition zurückkehrt.

Bei diesem Ausführungsbeispiel erfolgt das Führen des Schnurendes 34 um den Wellenabschnitt 11 in der ersten Endposition und das Abziehen der Schlaufe von dem Wellenabschnitt 11 per Hand. Alternativ kann dies maschinell erfolgen.

### Bezugszeichenliste

- 10: Vorrichtung
- 11: Hülse
- 12: Hülseninnenraum
- 13: Dorn
- 14: Erstes Ende des Dorns
- 15: Arbeitsfläche
- 16: Bearbeitungstisch
- 17: Zweites Ende des Dorns
- 18: Auflagenut
- 19: Rohrabschnitt
- 20: Hülsenkragen
- 21: Wellenabschnitt
- 22: Spannfläche
- 23: Rückstelleinrichtung
- 24: Auflagefläche
- 25: Spaltkulisse
- 26: Führungsnut
- 27: Stift
- 28: Erste Spaltöffnung
- 29: Zweite Spaltöffnung
- 30: Grat
- 31: Erstes Schaftteil
- 32: Zweites Schaftteil
- 33: Rampe
- 34: Schnurende
- 35: Schnur
- 36: Schnurkreuzung
- 37: Erstes Strangabschnitt
- 38: Zweiter Strangabschnitt
- 39: Bearbeitungstisch

- S 10: Start
- S 11: Schlaufenbildung
- S 12: Spaltkulissenführung
- S 13: Hülsenbetätigung
- S 14: Ende

## Patentansprüche

1. Vorrichtung zum Herstellen eines Knotens in mindestens einer Schnur (35) mit einer Hülse (11) zum mindestens teilweisen Umlegen der Schnur (35) um den Außenumfang der Hülse (11), und mit einem Dorn (13), der mindestens teilweise in einem Hülseninnenraum (12) innerhalb der Hülse (11) angeordnet ist, wobei eine Verschiebbarkeit der Hülse (11) und des Dorns (13) relativ zueinander gegeben ist, **dadurch gekennzeichnet, dass** die Hülse (11) eine Spaltkulisse (25) zum Führen der Schnur (35) innerhalb des Hülseninnenraumes (12) der Hülse (11) hat.

2. Vorrichtung nach Anspruch 1, **dadurch gekennzeichnet, dass** die Spaltkulisse (25) einem freien Ende der Hülse (11) zugeordnet ist und/oder die Spaltkulisse (25) eine erste Spaltöffnung (28) in der Hülse (11) aufweist, die quer, insbesondere rechtwinklig, zur Axialrichtung der Hülse (11) ausgerichtet ist, wobei vorzugsweise die erste Spaltöffnung (28) C-förmig und/oder ringabschnittsartig ausgebildet ist.

3. Vorrichtung nach Anspruch 1 oder 2, **dadurch gekennzeichnet, dass** die Spaltkulisse (25) eine zweite Spaltöffnung (29) in der Hülse (11) aufweist, die in Axialrichtung der Hülse (11) ausgerichtet ist, wobei vorzugsweise ein erstes Ende der zweiten Spaltöffnung (29) in die erste Spaltöffnung (28) übergeht und/oder ein von dem ersten Ende abgewandtes zweites Ende der zweiten Spaltöffnung (29) das freie Ende der Hülse (11) spaltet.

4. Vorrichtung nach einem der vorhergehenden Ansprüche, **dadurch gekennzeichnet, dass** der Dorn (13) auf einer, insbesondere dem freien Ende der Hülse (11) zugewandten, Stirnseite eine Auflagenut (18) zum Auflegen und/oder Führen der Schnur (35) hat.

5. Vorrichtung nach einem der vorhergehenden Ansprüche, **dadurch gekennzeichnet, dass** die Hülse (11) an einem freien Ende einen, insbesondere im Querschnitt C-förmigen, Wellenabschnitt (21) zum Umlegen für die Schnur (35) hat, wobei vorzugsweise der Wellenabschnitt (21) eine sich quer, insbesondere rechtwinklig, zum Außenumfang erstreckende, insbesondere ringabschnittsförmig ausgebildete, Auflagefläche (24) zum teilweisen Auflegen der Schnur (35) hat, insbesondere ist der Wellenabschnitt (24) zum Führen der Schnur (35) tailliert und/oder der Wellenabschnitt (24) hat an seinem freien Ende einen umlaufenden Grat.

6. Vorrichtung nach einem der vorhergehenden Ansprüche, **dadurch gekennzeichnet, dass** die Hülse (11) in Bezug zum Dorn (13) zwischen einer ersten Endposition und einer zweiten Endposition hin und her bewegbar ist, wobei vorzugsweise die Hülse (11) aus der zweiten Endposition mittels einer Rückstellkraft, insbesondere mittels einer Rückstelleinrichtung (23), selbsttätig in die erste Endposition bewegbar ist.

7. Vorrichtung nach Anspruch 6, **dadurch gekennzeichnet, dass** die erste Endposition als eine Umlegposition zum Umlegen der Schnur (35) um die Hülse (11) ausgebildet ist, in der die Hülse (11) über das stirnseitige Ende (17) des Dorns (13) hinaus steht, wobei vorzugsweise die zweite Endposition als eine Durchführposition zum teilweisen Durchführen der Schnur (35), insbesondere des Schnurendes (36), durch eine Schnurschlaufe ausgebildet ist, in der das stirnseitige Ende (17) des Dorns (13) über das freie Ende der Hülse (11) hinaus steht.

8. Verfahren zum Herstellen eines Knotens in mindestens einer Schnur, (35) insbesondere mit einer Vorrichtung (10) nach einem der vorhergehenden Ansprüche, bei dem ein Schnurende (36) zum Bilden einer Schlaufe um einen Außenumfang einer Hülse (11) umgelegt wird, bei dem das Schnurende (36) anschließend die Schlaufenöffnung der Schlaufe kreuzend geführt wird, und bei dem das Schnurende (36) durch die Schlaufe hindurch gesteckt wird, **dadurch gekennzeichnet, dass** das Schnurende nach dem Umlegen um den Außenumfang der Hülse (11) durch eine Spaltkulisse (25) der Hülse (11) in einen Hülseninnenraum (12) innerhalb der Hülse (11) geführt wird.

9. Verfahren nach Anspruch 8, **dadurch gekennzeichnet, dass** das Schnurende (36) über eine Stirnseite eines mindestens teilweise innerhalb des Hülseninnenraumes (12) angeordneten Dorns (13) geführt wird, wobei vorzugsweise das Schnurende (36) aufgrund einer axialen Relativbewegung der Hülse (11) zum Dorn (13) durch die Schlaufe hindurch geführt wird.

10. Verwendung einer Vorrichtung (10) nach einem der Ansprüche 1 bis 7 und/oder eines Verfahrens nach einem der Ansprüche 8 oder 9 zum Herstellen eines Knotens an einem Ende einer Betätigungsschnur (35) für eine Verschattungsanlage, insbesondere bei einem Plissee, vorzugsweise während der werkseitigen Herstellung der Verschattungsanlage und/oder des Plissees.
